# EUROPÄISCHE PATENTSCHRIFT

(11) **EP 3 970 929 B1**
(45) Veröffentlichungstag und Bekanntmachung des Hinweises auf die Patenterteilung: **16.08.2023**
(21) Anmeldenummer: 21194330.3
(22) Anmeldetag: 01.09.2021
(51) Int. Cl.: B27D 5/00, B28C 7/06

(54) **VERWENDUNG EINER AUFNAHMEVORRICHTUNG**
USE OF A RECEIVING DEVICE
UTILISATION D'UN DISPOSITIF DE RÉCEPTION

(30) Priorität: 08.09.2020 DE 102020123428
(43) Veröffentlichungstag der Anmeldung: 23.03.2022
(73) Patentinhaber: IMA Schelling Deutschland GmbH, 32312 Lübbecke (DE)
(72) Erfinder: Culemann, Lars, 32351 Stemwede (DE); Hüsener, Stefan, 32479 Hille (DE)
(74) Vertreter: Schober, Mirko

(56) Entgegenhaltungen:
- EP-A1- 1 860 596
- EP-A2- 1 862 949
- CN-A- 106 379 710
- CN-A- 109 319 389
- CN-A- 111 391 139
- CN-U- 203 714 574
- DE-A1- 3 644 727
- DE-A1- 10 125 761
- DE-B3-102017 125 039

## Beschreibung

Die Erfindung betrifft eine Verwendung einer Aufnahmevorrichtung nach dem Oberbegriff von Anspruch 1 Eine solche Verwendung ist aus dem Dokument DE102017125039 B3 bekannt.

Möbelplatten aus Holz- oder Holzersatzstoffen weisen oftmals bereits vor ihrer Weiterverarbeitung wenigstens eine zumindest teilweise beschichtete Deckfläche auf. Die Beschichtungsarten reichen von Lackierungen bis hin zu Verkleidungen mit Lagen aus Echtholzfurnier oder Kunststoff. Neben verbesserter Optik und Pflege weisen oberflächenbeschichtete Möbelplatte zudem eine erhöhte Beständigkeit gegenüber mechanischen Einwirkungen und Flüssigkeiten auf. Da bereits beschichtete Möbelplatten oftmals einen Zuschnitt erfahren, erfolgt die Beschichtung ihrer schmalen Randseiten erst im Nachgang. Beim sogenannten Bekanten wird hierzu zumindest abschnittsweise ein Kantenband an der unbeschichteten Schmalseite der Möbelplatte angeordnet. Dessen Befestigung basiert in der Regel auf Adhäsion oder/ und einem Mikroformschluss durch lokales Anschmelzen.

Im industriellen Rahmen erfolgt die Bekantung von Holzwerkstoffplatten durch eine Bekantungsanlage, in der die Kantenbänder mit wenigstens einer Bekantungsmaschine im Durchlaufverfahren verarbeitet werden. Die Kantenbänder liegen dabei in zumeist aufgerollter Form als Kantenrollen vor, um auch große Längen auf möglichst kompakte Weise sicher transportieren und lagern zu können. Für eine möglichst einfache Handhabung können diese auch innerhalb einer Kassette angeordnet und bei Bedarf aus dieser abspulbar sein. Aufgrund der Vielfalt an Farben und Dekoren sowie Dicken (Stärke) der zu bekantenden Möbelplatten müssen die Kantenbänder oftmals gewechselt und gegen die jeweils passende Variante ausgewechselt werden.

Da zu Kantenrollen aufgewickelte Kantenbänder ein naturgemäßes Bestreben zum unkontrollierten Abwickeln und Versatz zwischen ihren einzelnen Windungen zeigen, bedarf der Umgang mit diesen einer entsprechenden Vorsicht. Dabei kommt deren kontrolliert abwickelbarer Lagerung eine erhöhte Bedeutung zu.

So beschreiben DE 10 2017 125 039 B3 und DE 101 25 761 A1 Aufnahmevorrichtungen für eine Kantenbandrolle, welche jeweils einen um eine Drehachse herum rotierbar gelagerten Nabenkörper umfassen. In einer senkrecht zur Drehachse des Nabenkörpers verlaufenden Ebene erstreckt sich ein Scheibenelement, das der seitlichen Abstützung einer durch den Nabenkörper aufnehmbaren Kantenbandrolle dienen kann. Der jeweilige Nabenkörper weist wenigstens zwei Stützbacken auf, die zur zumindest indirekten Innenklemmung der wenigstens teilweise auf den Nabenkörper aufsetzbaren Kantenbandrolle ausgebildet sind.

Die Innenklemmung ermöglicht eine präzise und sichere Lagerung der Kantenbandrolle, die ohne weitergehende Niederhalter oder sonstige Sicherungseinrichtungen auskommt. Die beweglichen Stützbacken erzeugen dabei eine in Ebene der Kantenbandrolle wirkende radiale Verspannung der einzelnen aufeinander gewickelten Lagen des Kantenbandes untereinander, was deren sonst möglichen Versatz wirksam hemmt.

Aus dem Stand der Technik bekannte Innenklemmungen erfordern genügend Bauraum, um deren bewegliche Teile betätigen zu können. Dies ist insbesondere dann relevant, wenn mehrere solcher Aufnahmevorrichtungen, beispielsweise im Zusammenhang mit jeweils einer Kassette, nebeneinander anzuordnen sind. Derartige Anordnungen sind regelmäßig bei der industriellen Bekantung von Holzwerkstoffplatten anzutreffen, wo eine Vielzahl solcher Aufnahmevorrichtungen beispielsweise in Regalen, Schränken oder Wagen zusammengefasst werden.

Der vorliegenden Erfindung liegt die Aufgabe zugrunde, eine wie zuvor beschriebene Aufnahmevorrichtung dahingehend weiterzuentwickeln, dass diese eine möglichst klein bauende Ausgestaltung ihrer Innenklemmung für eine Kantenbandrolle aufweist.

Diese Aufgabe wird durch eine Aufnahmevorrichtung mit den Merkmalen von Anspruch 1 gelöst. Vorteilhafte Ausgestaltungen sind Gegenstand der Unteransprüche.

Erfindungsgemäß weist die Aufnahmevorrichtung eine Verriegelungsmechanik auf, welche ein relativ zum, insbesondere auf einer Welle gelagerten, Nabenkörper um die Drehachse herum begrenzt rotierbares Stellelement besitzt. Weiterhin ist wenigstens ein das Stellelement mit einer der Stützbacken koppelnder Arm vorgesehen. Die Anordnung und Ausgestaltung von Stellelement und Arm sowie deren Zusammenwirken ist derart gewählt, dass die rotatorische Beweglichkeit des Stellelements in eine radial zur Drehachse erfolgende lineare Verlagerung der mit dem Arm gekoppelten Stützbacke übersetzbar ist.

Der sich hieraus ergebende Vorteil ist darin zu sehen, dass die zur Innenklemmung notwendige Kinematik vollständig parallel zum Scheibenelement erfolgt. Mit anderen Worten sind keine in oder parallel zur Drehachse erfolgende Verlagerungen von Teilen der Aufnahmevorrichtung nötig, so dass die Innenklemmung eine überaus schlanke Ausgestaltung aufweist. Durch die über den Arm erfolgende Übersetzung der rotatorischen Beweglichkeit des Stellelements in eine translatorische Verlagerung der mit dem Arm gekoppelten Stützbacke ergibt sich eine präzise arbeitende Innenklemmung. Die Übersetzung kann eine ausreichend große Selbsthemmung aufweisen, um die erforderliche Spannung zu halten. Ein etwaiges "Durchrutschen" zwischen drehbarem Nabenkörper und einer auf diesen aufgesetzten Kantenbandrolle ist so wirksam verhindert. Durch die rein lineare Verlagerbarkeit der wenigstens einen mit dem Arm gekoppelten Stützbacke ergeben sich keinerlei Relativbewegungen zur Kantenbandrolle.

Nach einer besonders bevorzugten Weiterbildung des grundsätzlichen Erfindungsgedankens kann die wenigstens eine linear verlagerbare Stützbacke durch mindestens eine Linearführung an dem Nabenkörper gelagert sein. Hierdurch ergibt sich eine stabile sowie präzise Führung der Stützbacke, insbesondere in radialer Richtung.

In vorteilhafter Weise kann die wenigstens eine linear verlagerbare Stützbacke federbelastet sein. Die Federbelastung der Stützbacke kann derart erfolgen, dass diese zur Drehachse des Nabenkörpers hin zumindest teilweise gegen die Federbelastung verlagerbar ist. Demgegenüber kann die Verlagerung der Stützbacke von der Drehachse weg zumindest teilweise durch die Federbelastung unterstützt sein. Auf diese Weise ist sichergestellt, dass stets eine ausreichende Spannung für die Innenklemmung zur Verfügung steht, die beispielsweise nur zum Austausch der Kantenbandrolle entgegen der Federbelastung reduzierbar bis vollständig aufhebbar ist. Auch bei einem möglichen Defekt in der Kopplung zwischen dem Arm und dem Stellelement oder/und der Stützbacke ist somit weiterhin gewährleistet, dass die Kantenbandrolle im Sinne einer Notlaufeigenschaft sicher auf dem Nabenkörper gehalten ist.

Bevorzugt kann die wenigstens eine linear verlagerbare Stützbacke über ein Federelement an dem Nabenkörper abgestützt sein. Die sich aus einer Federbelastung einer Stützbacke ergebenden Vorteile wurden bereits zuvor näher erläutert. Die Anordnung eines Federelements zwischen Stützbacke und Nabenkörper kann dabei zusätzlich zu der zuvor beschriebenen Federbelastung erfolgen oder eine Umsetzung selbiger darstellen. In jedem Fall bewirkt die Anordnung des Federelements zwischen Nabenkörper und Stützbacke eine direkte Beaufschlagung letzterer mit einer Federkraft, ohne wartungsintensive oder/und zusätzlichen Bauraum benötigende Umlenkungen.

Weiter können der Nabenkörper und das Scheibenelement verdrehfest miteinander verbunden sein. Hierdurch kann das Scheibenelement quasi als leicht greifbares Gegenlager dienen, um die Innenklemmung der Aufnahmevorrichtung über eine drehende Relativbewegung zum Stellelement entsprechend zu manipulieren.

Es ist vorgesehen, dass das Stellelement auf einem Abschnitt des Nabenkörpers drehbar gelagert sein kann. Grundsätzlich kann das Stellelement zumindest teilweise als Ring ausgebildet sein. Insbesondere in Kombination mit der zuvor erwähnten möglichen verdrehfesten Verbindung zwischen Scheibenelement und Nabenkörper ist so die drehbare Lagerung des Stellelements auf kleinem Raum gegeben.

Gemäß einer besonders vorteilhaften Ausgestaltung der erfindungsgemäßen Aufnahmevorrichtung kann die jeweilige Stützbacke wenigstens zwei Teile aufweisen. Konkret kann jede der Stützbacken eine Grundbacke und eine Erweiterungsbacke umfassen. Die Erweiterungsbacke ist in geeigneter Weise mit der zugehörigen Grundbacke koppelbar, bevorzugt magnetisch. Durch die zumindest Zweiteilung jeder Stützbacke ergibt sich ein überaus flexibler Einsatz für Kantenbandrollen mit unterschiedlichen Innendurchmessern. So ist durch Weglassen oder Anordnen der Erweiterungsbacken an den Grundbacken der Außenradius des Nabenkörpers an einen Innenradius der auf diesen aufzusetzenden Kantenbandrolle in einfacher Weise anpassbar.

Bevorzugt kann der Nabenkörper wenigstens drei Stützbacken besitzen, wobei die Verriegelungsmechanik eine an die Menge der Stützbacken angepasste Anzahl an Armen besitzt. Die Arme erstrecken sich dabei parallel zum Scheibenelement und sind jeweils mit einer der Stützbacken und dem Stellelement gekoppelt. Durch die wenigstens drei Stützbacken ergibt sich eine präzise Führung der Kantenbandrolle, deren Innenumfang zu maximal einem Drittel mit einer der Stützbacken korrespondiert.

Auch kann das Stellelement der erfindungsgemäßen Aufnahmevorrichtung mechanisch gegenüber seiner Rotierbarkeit um die Drehachse herum festlegbar sein. Auf diese Weise ist sichergestellt, dass die Innenklemmung keine unbeabsichtigte Lösung selbiger erfährt. Die temporäre Festlegung des Stellelements kann bevorzugt durch eine geeignete Blockiereinrichtung erfolgen.

Die erfindungsgemäße Aufnahmevorrichtung ermöglicht einen schlanken Aufbau, insbesondere in Bezug auf seine Verriegelungsmechanik.

Die Erfindung wird nachfolgend anhand der Figuren 1 bis 4 näher schematisch näher erläutert. Es zeigen:
- Fig. 1: eine erfindungsgemäße Aufnahmevorrichtung in einer ersten Ansicht,
- Fig. 2: die Aufnahmevorrichtung aus Fig. 1 in einer um 180° gedrehten Ansicht in einem ersten Zustand,
- Fig. 3: die Ansicht der Aufnahmevorrichtung aus Fig. 2 in einem zweiten Zustand sowie
- Fig. 4: einen Schnitt durch die Aufnahmevorrichtung.

Fig. 1 zeigt eine erfindungsgemäße Aufnahmevorrichtung 1 in einer ersten schematischen Ansicht. Die Aufnahmevorrichtung 1 umfasst ein Scheibenelement 2, welches aus Übersichtsgründen nicht in seiner vollen radialen Ausdehnung dargestellt ist (fehlende Teile sind durch schwarze Strich-Punkt-Linien abgetrennt). Im Zentrum des Scheibenelements 2 befindet sich ein (hier beispielhaft als Dreieck gestalteter) Ausschnitt 2a, durch welchen hindurch sich zumindest abschnittsweise eine Welle 3 erstreckt. Auf der Welle 3 ist um deren Drehachse X herum ein Nabenkörper 4 drehbar gelagert. Das sich in einer senkrecht zur Drehachse X verlaufenden Ebene erstreckende Scheibenelement 2 ist hier rein beispielhaft über insgesamt drei Befestigungsmittel 5a 5c verdrehfest mit dem Nabenkörper 4 verbunden. Auf diese Weise sind Scheibenelement 2 und Nabenkörper 4 gemeinsam um die Drehachse X der Welle 3 herum rotierbar.

Um die Welle 3 herum sind in der hier rein beispielhaft gezeigten Ausführungsform insgesamt drei Stützbacken 6a-6c angeordnet, welche jeweils über eine Linearführung 7a-7c an dem Nabenkörper 4 linear beweglich gelagert sind. Weiterhin ist jede dieser Stützbacken 6a-6c zusätzlich über ein zugehöriges Federelement 8a-8c an dem Nabenkörper 4 abgestützt. Die Federelemente 8a-8c erzeugen eine permanente Federbelastung der linear verlagerbaren Stützbacken 6a-6c, so dass diese zur Drehachse X der Welle 3 hin gegen die Federbelastung und von der Drehachse X weg zumindest teilweise durch die Federbelastung verlagerbar sind.

Wie zu erkennen, weisen die Stützbacken 6a-6c in der hier rein beispielhaft gezeigten Ausführungsform eine Zweiteilung auf, so dass jede Stützbacke 6a-6c eine Grundbacke 9a-9c und eine mit der zugehörigen Grundbacke 9a-9c gekoppelte Erweiterungsbacke 10a-10c umfasst. Durch entsprechendes Weglassen oder Anordnen der Erweiterungsbacken 10a-10c ist der der Außenradius des Nabenkörpers 4 an den Innenradius einer hier nicht näher gezeigten, auf den Nabenkörper 4 aufsetzbaren Kantenbandrolle entsprechend anpassbar.

Fig. 2 zeigt die Aufnahmevorrichtung 1 aus Fig. 1 in einer um 180° gedrehten schematischen Ansicht. In dieser Darstellung fällt der Blick auf die Rückseite des Scheibenelements 2 und durch deren Ausschnitt 2a hindurch. Hierdurch ist eine Verriegelungsmechanik 11 der Aufnahmevorrichtung 1 erkennbar, die - zur Etablierung einer Innenklemmung für eine Kantenbandrolle - der bedarfsweisen Verlagerung der linear beweglichen Stützbacken 6a-6c dient. Hierzu besitzt die Verriegelungsmechanik 11 ein auf einem Abschnitt des Nabenkörpers 4 drehbar gelagertes Stellelement 12, welches in der hier gezeigten Ausführungsform rein beispielhaft die Form eines Rings aufweist. Das Stellelement 12 ist über insgesamt drei Arme 13a-13c mit jeweils einer der drei Stützbacken 6a-6c gekoppelt. Durch seine Lagerung an dem Nabenkörper 4 ist das Stellelement 12 relativ zu diesem um die Drehachse X herum begrenzt rotierbar.

In dem hier gezeigten verriegelten Zustand Z1 erstrecken sich die Arme 13a-13c parallel zu den Federelementen 8a-8c, so dass diese in Fig. 1 entsprechend verdeckt und insofern nicht ersichtlich sind.

Fig. 3 ist ein entriegelter Zustand Z2 der Verriegelungsmechanik 11 zu entnehmen. Erkennbar ist das Stellelement 12 hierzu gegen den Uhrzeigersinn rotiert worden. In der Folge wurde die rotatorische Bewegung des Stellelements 12 in eine radial zur Drehachse X erfolgende lineare Verlagerung der mit dem Arm 13a-13c gekoppelten Stützbacke 6a-6c übersetzt, so dass diese quasi - in nicht näher gezeigter Weise - aus ihrer ursprünglichen Ringebene um die Welle 3 beziehungsweise den Nabenkörper 4 herum leicht zurückgezogen wurden. Der entriegelte Zustand Z2 ermöglicht das Aufsetzen einer Kantenbandrolle auf und das Entfernen einer Kantenbandrolle von dem Nabenkörper 4.

In nicht näher ersichtlicher Weise kann die Aufnahmevorrichtung 1 auch beispielweise eine Bremsvorrichtung besitzen, durch welche das um die Drehachse X herum rotierbare Stellelement 12 festlegbar sein kann.

Fig. 4 zeigt einen Schnitt durch die Aufnahmevorrichtung 1 in Ebene der Drehachse X. Hierin wird nochmals der in dem Scheibenelement 2 angeordnete Ausschnitt 2a und die sich durch diesen erstreckende Welle 3 verdeutlicht. Weiterhin erkennbar ist, dass der Nabenkörper 4 über Kugellager 14 drehbar an der Welle 3 gelagert ist. Zudem ist eine Stabachse 15b von insgesamt drei Stabachsen 15a-15c erkennbar, über welche die Arme 13a-13c jeweils endseitig mit einer der Stützbacken 6a-6c - insbesondere deren jeweiligen Grundbacke 9a-9c - schwenkbar gekoppelt sind (siehe auch Fig. 1 bis Fig. 3).

### Bezugszeichen:

- 1: Aufnahmevorrichtung
- 2: Scheibenelement von 1
- 2a: Ausschnitt in 2
- 3: Welle von 1
- 4: Nabenkörper von 1
- 5a: Befestigungsmittel zwischen 2 und 4
- 5b: Befestigungsmittel zwischen 2 und 4
- 5c: Befestigungsmittel zwischen 2 und 4
- 6a: Stützbacke von 1
- 6b: Stützbacke von 1
- 6c: Stützbacke von 1
- 7a: Linearführung zwischen 6a und 4
- 7b: Linearführung zwischen 6b und 4
- 7c: Linearführung zwischen 6c und 4
- 8a: Federelement zwischen 6a und 4
- 8b: Federelement zwischen 6b und 4
- 8c: Federelement zwischen 6c und 4
- 9a: Grundbacke von 6a
- 9b: Grundbacke von 6b
- 9c: Grundbacke von 6c
- 10a: Erweiterungsbacke von 6a
- 10b: Erweiterungsbacke von 6b
- 10c: Erweiterungsbacke von 6c
- 11: Verriegelungsmechanik von 1
- 12: Stellelement von 11
- 13a: Arm zwischen 6b und 12
- 13b: Arm zwischen 6a und 12
- 13c: Arm zwischen 6c und 12
- 14: Kugellager zwischen 3 und 4
- 15a: Stabachse zwischen 9a und 13b
- 15b: Stabachse zwischen 9c und 13c
- 15c: Stabachse zwischen 9b und 13a
- X: Drehachse von 3
- Z1: verriegelter Zustand von 11
- Z2: entriegelter Zustand von 11

## Patentansprüche

1. Verwendung einer Aufnahmevorrichtung (1), welche einen um eine Drehachse (X) herum rotierbar gelagerten Nabenkörper (4) sowie ein sich in einer senkrecht zur Drehachse (X) verlaufenden Ebene erstreckendes Scheibenelement (2) aufweist, wobei der Nabenkörper (4) wenigstens zwei ausgebildete Stützbacken (6a-6c) aufweist, wobei die Aufnahmevorrichtung (1) weiter eine Verriegelungsmechanik (11) umfasst, welche ein relativ zum Nabenkörper (4) um die Drehachse (X) begrenzt rotierbares Stellelement (12) aufweist **dadurch gekennzeichnet, dass** die Verriegelungsmechanik wenigstens einen das Stellelement (12) mit einer der Stützbacken (6a-6c) koppelnden Arm (13a-13c) besitzt derart, dass die rotatorische Beweglichkeit des Stellelements (12) in eine radial zur Drehachse (X) erfolgende lineare Verlagerung der mit dem Arm (13a-13c) gekoppelten Stützbacke (6a-6c) übersetzbar ist, zur zumindest indirekten Innenklemmung einer wenigstens teilweise auf den Nabenkörper (4) der Aufnahmevorrichtung (1) aufgesetzten Kantenbandrolle.

2. Verwendung nach Anspruch 1,
**dadurch gekennzeichnet,**
**dass** die wenigstens eine linear verlagerbare Stützbacke (6a-6c) durch mindestens eine Linearführung (7a-7c) an dem Nabenkörper (4) gelagert ist.

3. Verwendung nach Anspruch 1 oder 2,
**gekennzeichnet durch**
eine, insbesondere permanente, Federbelastung der wenigstens einen linear verlagerbaren Stützbacke (6a-6c) derart, dass diese zur Drehachse (X) hin gegen die Federbelastung und von der Drehachse (X) weg zumindest teilweise durch die Federbelastung verlagerbar ist.

4. Verwendung nach einem der vorhergehenden Ansprüche,
**dadurch gekennzeichnet,**
**dass** die wenigstens eine linear verlagerbare Stützbacke (6a-6c) über ein Federelement (8a-8c) an dem Nabenkörper (4) abgestützt ist.

5. Verwendung nach einem der vorhergehenden Ansprüche,
**dadurch gekennzeichnet,**
**dass** der Nabenkörper (4) und das Scheibenelement (2) verdrehfest miteinander verbunden sind.

6. Verwendung nach einem der vorhergehenden Ansprüche,
**dadurch gekennzeichnet,**
**dass** das, insbesondere als Ring ausgebildete, Stellelement (12) auf einem Abschnitt des Nabenkörpers (4) drehbar gelagert ist.

7. Verwendung nach einem der vorhergehenden Ansprüche,
**dadurch gekennzeichnet,**
**dass** jede der Stützbacken (6a-6c) eine Grundbacke (9a-9c) und eine, insbesondere magnetisch, mit der Grundbacke (9a-9c) gekoppelte Erweiterungsbacke (10a-10c) umfasst, durch deren Weglassen oder Anordnung an der Grundbacke (9a-9c) der Außenradius des Nabenkörpers (4) an einen Innenradius der auf diesen aufzusetzenden Kantenbandrolle anpassbar ist.

8. Verwendung nach einem der vorhergehenden Ansprüche,
**dadurch gekennzeichnet,**
**dass** der Nabenkörper (4) drei Stützbacken (6a-6c) und die Verriegelungsmechanik (11) drei sich parallel zum Scheibenelement (2) erstreckende Arme (13a-13c) besitzt, welche jeweils mit einer der Stützbacken (6a-6c) und dem Stellelement (12) gekoppelt sind.

9. Verwendung nach einem der vorhergehenden Ansprüche,
**dadurch gekennzeichnet,**
**dass** das Stellelement (12) mechanisch, insbesondere durch eine Blockiereinrichtung, gegenüber seiner Rotierbarkeit um die Drehachse (X) herum festlegbar ist.

## Claims

1. Use of a receiving device (1) which comprises a hub body (4) mounted for rotation about a rotational axis (X), as well as a disc element (2) which extends in a plane running perpendicular to the rotational axis (X), wherein the hub body (4) has at least two structured support jaws (6a-6c) wherein the receiving device (1) further comprises a locking mechanism (11) which has an actuating element (12) which is rotatable in restricted manner about the rotational axis (X) relative to the hub body (4), **characterised in that** the locking mechanism has at least one arm (13a-13c) coupling the actuating element (12) to one of the support jaws (6a-6c) in such a way that the rotational mobility of the actuating element (12) can be transferred into a linear displacement, occurring radially in relation to the rotational axis (X), of the support jaw (6a-6c) which is coupled to the arm (13a-13c), for the at least indirect internal clamping of an edgeband reel positioned at least in part on the hub body (4) of the receiving device (1).

2. Use according to Claim 1,
**characterised in that**
the at least one linearly displaceable support jaw (6a-6c) is mounted on the hub body (4) by means of at least one linear guide (7a-7c).

3. Use according to Claim 1 or 2
**characterised by** an in particular permanent spring loading of the at least one linearly displaceable support jaw (6a-6c) such that this jaw can be displaced towards the rotational axis (X) against the spring loading and away from the rotational axis (X) at least in part by the spring loading.

4. Use according to one of the preceding claims,
**characterised in that**
the at least one linearly displaceable support jaw (6a-6c) is supported on the hub body (4) via a spring element (8a-8c).

5. Use according to one of the preceding claims
**characterised in that**
the hub body (4) and the disc element (2) are connected to one another secured against rotation.

6. Use according to one of the preceding claims
**characterised in that**
the actuating element (12), in particular designed as a ring, is mounted in rotatable manner on a portion of the hub body (4).

7. Use according to one of the preceding claims
**characterised in that**
each of the support jaws (6a-6c) comprises a base jaw (9a-9c) and an expansion jaw (10a-10c) coupled in particular magnetically to the base jaw (9a-9c) and by omitting or arranging this jaw on the base jaw (9a-9c) the outer radius of the hub body (4) can be adapted to an inner radius of the edgeband reel which is to be set on the hub body.

8. Use according to one of the preceding claims
**characterised in that**
the hub body (4) has three support jaws (6a-6c) and the locking mechanism (11) has three arms (13a-13c) extending parallel to the disc element (2) and which are each couped to one of the support jaws (6a-6c) and the actuating element (12).

9. Use according to one of the preceding claims
**characterised in that**
the actuating element (12) can be fixed mechanically, in particular by a blocking mechanism, against its rotation about the rotational axis (X).

## Revendications

1. Utilisation d'un dispositif de réception (1) comportant un corps de moyeu (4) monté rotatif autour d'un axe de rotation (X) ainsi qu'un élément en forme de disque (4) s'étendant dans un plan perpendiculaire à l'axe de rotation (X), dans lequel le corps de moyeu (4) comporte au moins deux mâchoires de support (6a à 6c) formés, dans lequel le dispositif de réception (1) comporte en outre un mécanisme de verrouillage (11) comprenant un élément de réglage (12) à rotation limitée autour de l'axe de rotation (X) par rapport au corps de moyeu (4),
**caractérisé en ce que** le mécanisme de verrouillage (11) comporte au moins un bras (13a à 13c) couplant l'élément de réglage (12) à l'une des mâchoires de support (6a à 6c), de telle sorte que la mobilité en rotation de l'élément de réglage (12) puisse être traduite en un déplacement linéaire de la mâchoire de support (6a à 6c) couplée au bras (13a à 13c), s'effectuant radialement par rapport à l'axe de rotation (X), pour le serrage intérieur au moins indirect d'un rouleau d'alaise de chant posé au moins partiellement sur le corps de moyeu (4) du dispositif de réception (1)

2. Utilisation selon la revendication 1,
**caractérisé en ce**
**que** l'au moins une mâchoire de support (6a à 6c) déplaçable linéairement est montée sur le corps de moyeu (4) par au moins un guidage linéaire (7a à 7c).

3. Utilisation selon la revendication 1 ou 2,
**caractérisé par**
une charge par ressort, surtout permanente, de l'au moins une mâchoire de support (6a à 6c) déplaçable linéairement, de telle sorte que celle-ci puisse être déplacée vers l'axe de rotation (X) contre la charge par ressort et en s'éloignant de l'axe de rotation (X) au moins partiellement par la charge par ressort

4. Utilisation selon l'une quelconque des revendications précédentes,
**caractérisé en ce**
**que** l'au moins une mâchoire de support (6a à 6c) déplaçable linéairement est appuyée sur le corps de moyeu (4) par un élément de ressort (8a à 8c)

5. Utilisation selon l'une quelconque des revendications précédentes,
**caractérisé en ce**
**que** le corps de moyeu (4) et l'élément en forme de disque (2) sont reliés entre eux solidaires en rotation.

6. Utilisation selon l'une quelconque des revendications précédentes,
**caractérisé en ce**
**que** l'élément de réglage (12), surtout formé en tant qu'anneau, est monté rotatif sur une partie du corps de moyeu (4).

7. Utilisation selon l'une quelconque des revendications précédentes,
**caractérisé en ce**
**que** chacune des mâchoires de support (6a à 6c) comporte une mâchoire de base (9a à 9c) et une mâchoire d'extension (10a à 10c) couplée, surtout magnétiquement, à la mâchoire de base (9a à 9c), dont l'omission ou l'agencement sur la mâchoire de base (9a à 9c) permet d'adapter le rayon extérieur du corps de moyeu (4) à un rayon intérieur du rouleau d'alaise de chant à poser sur celui-ci.

8. Utilisation selon l'une quelconque des revendications précédentes,
**caractérisé en ce**
**que** le corps de moyeu (4) comporte trois mâchoires de support (6a à 6c) et le mécanisme de verrouillage (11) comporte trois bras (13a à 13c) s'étendant en parallèle à l'élément en forme de disque (2), qui sont respectivement couplés avec une des mâchoires de support (6a à 6c) et l'élément de réglage (12).

9. Utilisation selon l'une quelconque des revendications précédentes,
**caractérisé en ce**
**que** l'élément de réglage (12) peut être fixé mécaniquement, surtout par un dispositif de blocage, par rapport à sa capacité de rotation autour de l'axe de rotation (X).
